# EUROPÄISCHE PATENTANMELDUNG

(11) **EP 4 512 986 A1**
(43) Veröffentlichungstag der Anmeldung: **26.02.2025**
(21) Anmeldenummer: 24194748.0
(22) Anmeldetag: 15.08.2024
(51) Int. Cl.: E05D 15/52, E05D 15/526

(54) **AUSSTELLEINRICHTUNG FÜR EINEN GEGENÜBER EINEM RAHMEN KIPPBAREN FLÜGEL**

(30) Priorität: 21.08.2023 DE 102023207973
(71) Anmelder: Aug. Winkhaus SE & Co. KG, 48291 Telgte (DE)
(72) Erfinder: Holtkötter, Manuel, 48291 Telgte (DE); Stegemann, Daniel, 48291 Telgte (DE)

(57) **Zusammenfassung**

Eine Ausstelleinrichtung (1) für einen gegenüber einem Rahmen (2) kippbaren Flügel (3) eines Fensters hat ein Sicherungselement (22) zur Halterung eines feststehenden Lagerzapfens (6) in einer Ausnehmung (21) eines Ausstellarms (15). Die Bewegung des Sicherungselementes (22) erfolgt durch die Bewegung des Ausstellarms (15). Hierdurch wird ein unbeabsichtigtes Herausfallen des Lagerzapfens (6) aus der Ausnehmung (21) vermieden.

## Beschreibung

Die Erfindung betrifft eine Ausstelleinrichtung für einen gegenüber einem Rahmen kippbaren Flügel, eines Fensters, einer Fenstertür oder dergleichen, mit einem rahmenseitigen Beschlagteil und einem gegenüber dem rahmenseitigen Beschlagteil zwischen einer Kippstellung und einer Schließstellung bewegbaren flügelseitigen Beschlagteil, mit einer die Beschlagteile in der Kippstellung miteinander verbindenden Ausstellschere des einen Beschlagteils, mit einem auf einer längsverschieblichen Treibstange angeordneten, die Bewegung der Ausstellschere steuernden Steuerzapfen, mit einer an einem freien Ende eines Ausstellarms der Ausstellschere angeordneten Ausnehmung zur Aufnahme eines Lagerbolzens des anderen Beschlagteils, und mit einem den Ausstellarm an einer feststehenden Stulpe des einen Beschlagteils abstützenden Hilfslenker.

Eine solche Ausstelleinrichtung ist beispielsweise aus der DE 10 2014 221 293 B3 bekannt. Diese Ausstelleinrichtung hat eine Steuerkulisse zur Zwangssteuerung des Flügels beim Antrieb des Steuerzapfens. Die Aufnahme für den Lagerbolzen ist dauerhaft geöffnet. Der Lagerbolzen soll jedoch ausschließlich in Schließstellung, wenn der Flügel im Rahmen liegt aus der Längsführung heraus oder in diese hinein bewegt werden können. Ein versehentliches Herausfallen des Lagerbolzens aus der Ausnehmung würde die Stabilität der Ausstelleinrichtung beeinträchtigen.

Der Erfindung liegt das Problem zugrunde, eine Ausstelleinrichtung der eingangs genannten Art so weiter zu bilden, dass sie ein unbeabsichtigtes Herausfallen des Lagerbolzens aus der Ausnehmung zuverlässig vermeidet.

Dieses Problem wird erfindungsgemäß dadurch gelöst, dass der Ausstellarm ein Sicherungselement hat, dass das Sicherungselement zwischen einer Offenstellung, in der eine Öffnung der Ausnehmung zur Durchführung des Lagerzapfens freigegeben ist, und einer Verschlussstellung, in der die Öffnung zur Durchführung des Lagerzapfens verschlossen ist, bewegbar ist und dass die Bewegung des Ausstellarms zum Antrieb des Sicherungselementes ausgebildet ist.

Durch diese Gestaltung ist die Öffnung der Ausnehmung von dem Sicherungselement in der Kippstellung des Flügels verschlossen. Daher wird ein unbeabsichtigtes Herausfallen des Lagerbolzens aus der Ausnehmung zuverlässig vermieden. Der Antrieb des Sicherungselementes erfolgt durch die Bewegung des Ausstellarms, so dass in der im Rahmen liegenden Schließstellung des Flügels der Lagerzapfen einfach über die freigegebene Öffnung in die Ausnehmung eingeführt oder aus dieser entfernt werden kann. Die Öffnung muss in der Verschlussstellung nur insoweit geschlossen sein, dass der Lagerzapfen in der Ausnehmung gehalten ist.

Die Steuerung des Sicherungselementes in Abhängigkeit von der Schwenkbewegung des Ausstellarms gestaltet sich gemäß einer vorteilhaften Weiterbildung der Erfindung besonders einfach, wenn das Sicherungselement eine Rampe hat und wenn ein feststehender Steuerbolzen in den Bewegungsbereich der Rampe hineinragt. Durch diese Gestaltung ist die Position des Sicherungselementes von der Stellung des Ausstellarms festgelegt, so dass die Öffnung nur in der Verschlussstellung für den Lagerzapfen freigegeben ist. Der Steuerbolzen ist vorzugsweise auf der Stulpe befestigt. Die Rampe kann eine Einbuchtung zur Aufnahme des Steuerbolzens in der die Öffnung freigebenden Stellung aufweisen.

Die Führung des Sicherungselementes gestaltet sich gemäß einer anderen vorteilhaften Weiterbildung der Erfindung konstruktiv besonders einfach, wenn der Ausstellarm eine Längsführung zur Führung eines Vorsprungs des Sicherungselementes hat. Hierdurch verläuft die Bewegung des Sicherungselementes linear.

Die Bewegung des Sicherungselementes bei einer Entfernung von dem Steuerbolzen lässt sich gemäß einer anderen vorteilhaften Weiterbildung der Erfindung einfach sicherstellen, wenn das Sicherungselement in die Verschlussstellung vorgespannt ist. Zur Vorspannung eignet sich vorzugsweise eine Wendelfeder oder Sprungfeder.

Die Ausstellschere lässt sich gemäß einer anderen vorteilhaften Weiterbildung der Erfindung über die Treibstange antreiben, wenn die Ausstellschere eine Gelenkpfanne hat und mit dem Steuerzapfen einen Hebelantrieb bei der Bewegung zwischen der Kippstellung und der Schließstellung bildet. Diese Lagerung des Steuerzapfens an der Gelenkpfanne der Ausstellschere ermöglicht die Übertragung der Längsbewegung der Treibstange auf die Schwenkbewegung der Ausstellschere. Die Lagerung ermöglicht zudem den Antrieb der Ausstellschere in beide Richtungen, sowohl in die Kippstellung als auch in die Schließstellung.

Die Einleitung eines Drehmoments in die Ausstellschere durch den Antrieb über die Treibstange gestaltet sich gemäß einer anderen vorteilhaften Weiterbildung der Erfindung besonders einfach, wenn die Gelenkpfanne einen Versatz zu einer Lagerung des angetriebenen Bauteils des Ausstellarms oder des Hilfslenkers quer zur Bewegungsrichtung des Steuerzapfens hat. Hierdurch hat die Ausstelleinrichtung eine Hebelanordnung mit einem ersten Hebelarm zwischen der Gelenkpfanne und der Lagerung des angetriebenen Bauteils und einen zweiten Hebelarm zwischen der Lagerung des angetriebenen Bauteils und einer den Ausstellarm mit dem Hilfslenker verbindenden Lagerung.

Der Ausstellarm könnte unmittelbar von dem Steuerzapfen angetrieben werden. Die Ausstelleinrichtung gestaltet sich jedoch gemäß einer anderen vorteilhaften Weiterbildung der Erfindung konstruktiv besonders einfach, wenn die Gelenkpfanne an dem Hilfslenker angeordnet ist.

Die Treibstange kann gemäß einer anderen vorteilhaften Weiterbildung der Erfindung neben dem Antrieb der Ausstellschere weitere Stellungen einnehmen, wenn die Gelenkpfanne eine Einführöffnung zur Einführung des Steuerzapfens in Schließstellung hat. Durch diese Gestaltung kann der Steuerzapfen über die Einführöffnung in die Gelenkpfanne eingeführt werden. Sobald der Steuerzapfen in der Gelenkpfanne anstößt, erfolgt der Antrieb der Ausstellschere.

Die Erzeugung der Gelenkpfanne mit der Einführöffnung gestaltet sich konstruktiv besonders einfach, wenn die Gelenkpfanne c-förmig gestaltet ist.

Die Ausstelleinrichtung ermöglicht gemäß einer anderen vorteilhaften Weiterbildung der Erfindung die Verriegelung der Bewegung der Ausstellschere in dem einen Beschlagteil, wenn die Ausstellschere eine Riegelnut zur Aufnahme des Steuerzapfens zwischen der Schließstellung und einer Riegelstellung, in der die Ausstellschere in dem einen Beschlagteil verriegelt ist, aufweist.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: eine Ausstelleinrichtung in einer Schließstellung,
- Fig.2: die Ausstelleinrichtung aus Figur 1 in einer Seitenansicht,
- Fig.3: die Ausstelleinrichtung aus Figur 1 in einer Kippstellung,
- Fig.4: die Ausstelleinrichtung aus Figur 1 in einer Riegelstellung.

Figur 1 zeigt eine Ausstelleinrichtung 1 für einen gegen einen Rahmen 2 kippbaren Flügel 3 in einer eine Schließstellung kennzeichnenden Mittelstellung. In dieser Schließstellung liegt der Flügel 3 in dem Rahmen 2. Die Ausstelleinrichtung 1 hat ein rahmenseitiges Beschlagteil 4, und ein flügelseitiges Beschlagteil 5. Von dem rahmenseitigen Beschlagteil 4 ist vereinfacht nur ein auf dem Rahmen 2 befestigter Lagerzapfen 6 dargestellt. Das flügelseitige Beschlagteil 5 hat eine fest mit dem Flügel 3 verbundene Stulpe 7 und eine an der Stulpe 7 längsverschieblich geführte Treibstange 8. Die Treibstange 8 trägt einen durch ein Langloch 9 der Stulpe 7 hindurch geführten Steuerzapfen 10. Die Stulpe 7 setzt sich zusammen aus einer Stulpschiene 11 und einem auf der Stulpschiene 11 befestigten Ausleger 12. Auf der Stulpe 7 ist eine Ausstellschere 13 gelagert.

Die Ausstellschere 13 hat einen in einem Langloch 14 des Auslegers 12 der Stulpe 7 geführten Ausstellarm 15 und einen Hilfslenker 16. Der Ausstellarm 15 und der Hilfslenker 16 sind über eine erste Lagerung 17 miteinander verbunden. Eine zweite Lagerung 18 lagert den Ausstellarm 15 in dem Langloch 14 des Auslegers 12 der Stulpe 7. Eine dritte Lagerung 19 lagert den Hilfslenker 16 auf dem Ausleger 12 der Stulpe 7. Der Hilfslenker 16 hat zudem eine dem Steuerzapfen 10 gegenüberstehende Gelenkpfanne 20. Die Gelenkpfanne 20 ist c-förmig gestaltet und steht mit einer Einführöffnung 30 dem Steuerzapfen 10 gegenüber.

Das freie Ende des Ausstellarms 15 hat eine Ausnehmung 21 zur Aufnahme des Lagerzapfens 6. Ein in dem Ausstellarm 15 geführtes Sicherungselement 22 steht unmittelbar vor einer Öffnung 23 der Ausnehmung 21. Das Sicherungselement 22 hat eine Rampe 24, an welcher sich ein auf der Stulpe 7 befestigter Steuerbolzen 25 abstützt. Weiterhin hat der Ausstellarm 15 eine Längsführung 26 für einen Vorsprung 27 des Sicherungselementes 22 und stützt ein Federelement 28 zur Vorspannung des Sicherungselementes 22 in Richtung der Öffnung 23 ab.

In der dargestellten Schließstellung liegt der Ausstellarm 15 parallel über der Stulpe 7. Der Steuerzapfen 10 befindet sich in einer Riegelnut 29 des Ausstellarms 15 und blockiert damit die Bewegung der Ausstellschere 13. Die Öffnung 23 der Ausnehmung 21 ist für die Einführung oder Entfernung des Lagerzapfens 6 freigegeben, so dass der Flügel 3 beispielsweise in eine Drehstellung gegenüber dem Rahmen 2 bewegt oder gegenüber diesem verschoben werden kann.

Figur 2 verdeutlicht die Anordnung der in Figur 1 beschriebenen Bauteile.

Bewegt man ausgehend von der in Figur 1 dargestellten Mittelstellung den Steuerzapfen 10 durch Antrieb über die Treibstange 8 in die Gelenkpfanne 20, gelangt dieser zunächst aus der Riegelnut 29 heraus und gibt damit die Bewegung der Ausstellschere 13 frei. Anschließend treibt der Steuerzapfen 10 über die Gelenkpfanne 20 die Ausstellschere 13 an, bis diese in die in Figur 3 dargestellte Stellung gelangt. Diese in Figur 3 dargestellte Stellung der Ausstelleinrichtung 1 bildet eine Kippstellung, in der der Flügel 3 von dem Rahmen 2 gekippt ist.

Hierbei wird die Lagerung 18 des Ausstellarms 15 an der Stulpe 7 in dem Langloch 14 verschoben. Steuerzapfen 10 und Gelenkpfanne 20 bilden mit den Lagerungen 17, 19 des Hilfslenkers 16 einen Hebelantrieb zur Zwangssteuerung der Ausstellschere 13 zwischen den in den Figuren 1 und 3 dargestellten Stellungen.

Durch die Verschwenkung des Ausstellarms 15 entfernt sich zudem die Rampe 24 des Sicherungselementes 22 von dem Steuerbolzen 25. Hierdurch ist die Bewegung des Sicherungselementes 22 freigegeben und wird von der Kraft des Federelementes 28 in die Öffnung 23 der Ausnehmung 21 bewegt. Der Lagerzapfen 6 ist damit in der Ausnehmung 21 gehalten und kann nicht unbeabsichtigt entfernt werden.

Verschiebt man ausgehend von der Mittelstellung aus Figur 1 den Steuerzapfen 10 durch Antrieb der Treibstange 8 von der Gelenkpfanne 20 weg, wird der Steuerzapfen 10 weit in die Riegelnut 29 bewegt und blockiert die Bewegung der Ausstellschere 13. Diese Stellung bildet eine Riegelstellung der Ausstelleinrichtung 1 und ist zur Verdeutlichung in Figur 4 dargestellt. Während der Bewegung des Steuerzapfens 10 zwischen den in den Figuren 1 und 4 dargestellten Stellungen können über die Treibstange 8 weitere, nicht dargestellte Verschlüsse des Flügels 3, in dem Rahmen 2 angesteuert werden.

## Patentansprüche

1. Ausstelleinrichtung (1) für einen gegenüber einem Rahmen (2) kippbaren Flügel (3), eines Fensters, einer Fenstertür oder dergleichen, mit einem rahmenseitigen Beschlagteil (4) und einem gegenüber dem rahmenseitigen Beschlagteil (4) zwischen einer Kippstellung und einer Schließstellung bewegbaren flügelseitigen Beschlagteil (5), mit einer die Beschlagteile (4, 5) in der Kippstellung miteinander verbindenden Ausstellschere (13) des einen Beschlagteils (5), mit einem auf einer längsverschieblichen Treibstange (8) angeordneten, die Bewegung der Ausstellschere (13) steuernden Steuerzapfen (10), mit einer an einem freien Ende eines Ausstellarms (15) der Ausstellschere (13) angeordneten Ausnehmung (21) zur Aufnahme eines Lagerbolzens (6) des anderen Beschlagteils (4), und mit einem den Ausstellarm (15) an einer feststehenden Stulpe (7) des einen Beschlagteils (5) abstützenden Hilfslenker (16), **dadurch gekennzeichnet, dass** der Ausstellarm (15) ein Sicherungselement (22) hat, dass das Sicherungselement (22) zwischen einer Offenstellung, in der eine Öffnung (23) der Ausnehmung (21) zur Durchführung des Lagerzapfens (6) freigegeben ist, und einer Verschlussstellung, in der die Öffnung (23) zur Durchführung des Lagerzapfens (6) verschlossen ist, bewegbar ist und dass die Bewegung des Ausstellarms (15) zum Antrieb des Sicherungselementes (22) ausgebildet ist.

2. Ausstelleinrichtung nach Anspruch 1, **dadurch gekennzeichnet, dass** das Sicherungselement (22) eine Rampe (24) hat und dass ein feststehender Steuerbolzen (25) in den Bewegungsbereich der Rampe (24) hineinragt.

3. Ausstelleinrichtung nach Anspruch 1 oder 2, **dadurch gekennzeichnet, dass** der Ausstellarm (15) eine Längsführung (26) zur Führung eines Vorsprungs (27) des Sicherungselementes (22) hat.

4. Ausstelleinrichtung nach zumindest einem der Ansprüche 1 bis 3, **dadurch gekennzeichnet, dass** das Sicherungselement (22) in die Verschlussstellung vorgespannt ist.

5. Ausstelleinrichtung nach zumindest einem der Ansprüche 1 bis 4, **dadurch gekennzeichnet, dass** die Ausstellschere (13) eine Gelenkpfanne (20) hat und mit dem Steuerzapfen (10) einen Hebelantrieb bei der Bewegung zwischen der Kippstellung und der Schließstellung bildet.

6. Ausstelleinrichtung nach Anspruch 5, **dadurch gekennzeichnet, dass** die Gelenkpfanne (20) einen Versatz zu einer Lagerung (19) des angetriebenen Bauteils des Ausstellarms (15) oder des Hilfslenkers (16) quer zur Bewegungsrichtung des Steuerzapfens (10) hat.

7. Ausstelleinrichtung nach Anspruch 5 oder 6, **dadurch gekennzeichnet, dass** die Gelenkpfanne (20) an dem Hilfslenker (16) angeordnet ist.

8. Ausstelleinrichtung nach zumindest einem der Ansprüche 5 bis 7, **dadurch gekennzeichnet, dass** die Gelenkpfanne (20) eine Einführöffnung (30) zur Einführung des Steuerzapfens (10) in Schließstellung hat.

9. Ausstelleinrichtung nach zumindest einem der Ansprüche 5 bis 8, **dadurch gekennzeichnet, dass** die Gelenkpfanne (20) c-förmig gestaltet ist.

10. Ausstelleinrichtung nach zumindest einem der Ansprüche 1 bis 9, **dadurch gekennzeichnet, dass** die Ausstellschere (13) eine Riegelnut (29) zur Aufnahme des Steuerzapfens (10) zwischen der Schließstellung und einer Riegelstellung, in der die Ausstellschere (13) in dem einen Beschlagteil (5) verriegelt ist, aufweist.
